# EUROPÄISCHE PATENTSCHRIFT

(11) **EP 1 662 111 B1**
(45) Veröffentlichungstag und Bekanntmachung des Hinweises auf die Patenterteilung: **12.12.2007**
(21) Anmeldenummer: 05111024.5
(22) Anmeldetag: 21.11.2005
(51) Int. Cl.: F01P 5/06, H02K 7/00, F01P 5/04

(54) **Lüfterzusammenbau**
Fan assembly
Assemblage de ventilateur

(30) Priorität: 26.11.2004 DE 102004057153
(43) Veröffentlichungstag der Anmeldung: 31.05.2006
(73) Patentinhaber: DEERE & COMPANY, Moline, Illinois 61265-8098 (US)
(72) Erfinder: Esau, Dierk, 68809, Neulußheim (DE); Stark, Waldemar, 67227, Frankenthal (DE); Werner, Gerald, 68535, Edingen-Neckarhausen (DE); Back, Peter, 68789, St. Leon-Rot (DE)
(74) Vertreter: Holst, Sönke

(56) Entgegenhaltungen:
- EP-A- 0 515 785
- PATENT ABSTRACTS OF JAPAN Bd. 1997, Nr. 07, 31. Juli 1997 (1997-07-31) & JP 09 088604 A (SUMITOMO CONSTR MACH CO LTD), 31. März 1997 (1997-03-31)

## Beschreibung

### Stand der Technik

Die Erfindung betrifft einen Lüfterzusammenbau nach dem Oberbegriff des Anspruchs 1.

Die WO 98/037319 A zeigt einen Lüfterzusammenbau für einen Fahrzeugmotor. Der Umfang eines durch den Fahrzeugmotor angetriebenen Lüfters wird von einem Lüfterring umschlossen, der durch mehrere Halterungen am Fahrzeugmotor befestigt ist. Zwischen einem Kühler und dem Lüfterring ist ein Lüftergehäuse angeordnet, das fest mit dem Kühler verbunden ist. Zwischen dem Lüftergehäuse und dem Kühler befindet sich ein Spalt, der durch eine Dichtung aus einem elastischen Material wie Gummi geschlossen wird, um die abdichtende Funktion aufrecht zu erhalten, wenn sich der Motor und der Kühler beim Fahrzeugbetrieb gegenseitig verschieben. Hier wird der Lüfterring durch die Halterungen am Motor fixiert, so dass ein gewisser Aufwand für die Herstellung und Anbringung der Halterungen erforderlich ist.

In der US 3 794 001 A wird ein anderer Lüfterzusammenbau mit einem vom Verbrennungsmotor angetriebenen Lüfter beschrieben. Der Kühler trägt ein Lüftergehäuse mit einem ringförmigen Fortsatz, in den ein dem Umfang des Lüfters benachbarter Lüfterring eingeschoben ist. Hier sind Relativbewegungen zwischen dem Lüfterring und dem Lüfter möglich, die einen relativ großen Spalt zwischen diesen Elementen erfordern, was den Wirkungsgrad des Lüfters nachteilig beeinflusst.

Weiterhin sind Lüfterzusammenbauten bekannt, bei denen der Lüfterring fest am Kühler befestigt ist und den elektrisch betriebenen Lüftermotor und den Lüfter trägt (DE 42 44 039 A). Diese Anordnungen eignen sich insbesondere für kleinere Kühlleistungen, da der elektrische Antrieb des Lüfters hohen Aufwand erfordert und mit Verlust behaftet ist.

Die als gattungsbildend angesehene JP 09 088 604 A beschreibt einen Lüfterzusammenbau mit einem Lüfterrad, das an einer Antriebswelle eines Verbrennungsmotors befestigt ist. Die Antriebswelle trägt an ihrem äußeren Ende weiterhin ein Lager, durch das sich radial verlaufende Streben an der Antriebswelle abstützen. Die Streben sind an ihren äußeren Enden mit einer ringförmigen Platte verbunden, die einen engen Spalt um das Lüfterrad bildet. Die ringförmige Platte ist wiederum zwischen einer sich radial nach außen erstreckenden, dem äußeren Ende der Antriebswelle zugewandten Halteplatte und einer dem Verbrennungsmotor zugewandten, sich vertikal erstreckenden Wand eines Lüftergehäuses angeordnet. Das Lüftergehäuse ist wiederum mit einem Kühler verbunden. Die ringförmige Platte ist in vertikaler Richtung gegenüber der Halteplatte und dem Lüftergehäuse frei beweglich, damit sie den Bewegungen der Antriebswelle folgen kann.

Die EP 0 515 785 A beschreibt einen anderen Lüfterzusammenbau, bei dem ein Lüfterrad auf einer über ein Gummielement mit einem Verbrennungsmotor gekoppelten Antriebswelle befestigt ist. Die Antriebswelle trägt eine Lagerung, an der sich ein das Lüfterrad radial umschließendes Lüftergehäuse abstützt, das mit einem Kühler verbunden ist. Eventuelle Bewegungen des Verbrennungsmotors werden demnach durch das Gummielement aufgenommen, während das Lüftergehäuse starr mit dem Kühler verbunden ist.

### Aufgabe der Erfindung

Die der Erfindung zu Grunde liegende Aufgabe wird darin gesehen, einen einfach und preisgünstig herstellbaren Lüfterzusammenbau bereitzustellen.

Diese Aufgabe wird erfindungsgemäß durch die Lehre des Patentanspruchs 1 gelöst, wobei in den weiteren Patentansprüchen Merkmale aufgeführt sind, die die Lösung in vorteilhafter Weise weiterentwickeln.

Der Lüfterring ist mit einer drehbaren Lagerung an der Antriebswelle des vom Verbrennungsmotor mechanisch antreibbaren Lüfters befestigt. Während die Lagerung den Lüfterring bezüglich der Längsachse der Antriebswelle in axialer und radialer Richtung abstützt, erfolgt eine Fixierung des Lüfterrings in Umfangsrichtung durch ein indirekt mit dem Verbrennungsmotor verbundenes Lüftergehäuse, an dem der Lüfterring mit einer Vorspannung anliegt. Die sich ergebende kraftschlüssige Verbindung hält den Lüfterring in der Drehrichtung des Lüfters fest. Auf diese Weise erübrigen sich weitere Halterungen zum Fixieren des Lüfterrings in seiner Umfangsrichtung.

In einer bevorzugten Ausführungsform ist das Lüftergehäuse an einem Kühler angebracht, der im Betrieb mit von Lüfter transportierter Luft durchströmt wird.

Sich zwischen dem (durch die Lagerung und die Antriebswelle mit dem Verbrennungsmotor verbundenen) Lüfterring und dem (mit dem Kühler verbundenen) Lüftergehäuse möglicherweise ergebende Relativbewegungen werden vorzugsweise durch geeignete, flexible Entkopplungselemente aufgenommen, die zwischen dem Lüfterring und dem Lüftergehäuse angeordnet sind.

Durch die beschriebene Befestigung kann die Lüfterhaube als rotationssymmetrisches sowie einteiliges und somit preiswertes, da keine zusätzlichen Arbeitsschritte zur Montage erforderndes Element hergestellt werden.

Die erfindungsgemäße Gestaltung des Lüfterzusammenbaus ermöglicht es, zunächst eine Baugruppe zu fertigen, die sich aus der Antriebswelle, dem Lüfter und dem durch die Lagerung mit der Antriebswelle verbundenen Lüfterring zusammensetzt. Diese Baugruppe wird dann in einen Zwischenraum zwischen einem Kühler mit einem Lüftergehäuse und einem Verbrennungsmotor eingefügt, so dass der Lüfterring durch den Kontakt mit dem Lüftergehäuse in seiner Umfangsrichtung fixiert wird. Die Antriebswelle wird mit dem Verbrennungsmotor verbunden.

### Ausführungsbeispiel

In den Zeichnungen ist ein nachfolgend näher beschriebenes Ausführungsbeispiel der Erfindung dargestellt. Es zeigt:
- Fig. 1: einen schematischen seitlichen Schnitt durch einen erfindungsgemäßen Lüfterzusammenbau, und
- Fig. 2: eine perspektivische Ansicht des Lüfterzusammenbaus.

Auf einem Rahmen 10 eines insbesondere landwirtschaftlichen Fahrzeugs, beispielsweise eines Traktors, Teleskopladers oder einer selbstfahrenden Erntemaschine, ist ein Verbrennungsmotor 12 befestigt, vorzugsweise über Gummilager (nicht eingezeichnet). Der Rahmen trägt auch einen Kühler 14, der zur Kühlung des Verbrennungsmotors 12 und/oder anderer Aggregate des Fahrzeugs dient. Der Kühler 14 kann Öl oder Wasser als Kühlflüssigkeit verwenden. Anstelle des Kühlers 14 oder stromab oder stromauf davon oder in seitlicher oder vertikaler Richtung neben dem bzw. oberhalb des Kühler(s) 14 könnte auch ein Ladeluftkühler für einen Turbolader des Verbrennungsmotors 12 oder eine Kühleinrichtung für eine Klimaanlage oder ein Kühler für einen Hydraulikkreis des Fahrzeugs o. ä. vorgesehen sein.

Der Verbrennungsmotor 12 weist eine Abtriebswelle 38 auf, die sich in Richtung auf den Kühler 14 zu erstreckt. Zur Verbindung einer Antriebswelle 16 mit der Abtriebswelle 38 des Verbrennungsmotors 12 ist eine Klemmmutter 36 vorgesehen. Die Abtriebswelle 38 (oder eine weitere, nicht eingezeichnete Abtriebswelle des Verbrennungsmotors 12) dient zum Antrieb der angetriebenen Elemente des Fahrzeugs, z. B. für den Fahrantrieb, eine Zapfwelle oder Erntegutbearbeitungseinrichtungen. Auf der Antriebswelle 16 ist eine schaltbare Kupplung 18 angeordnet, um deren Umfang ein Lüfter 20 mit Schaufeln zur Luftförderung angeordnet ist. Die Kupplung 18 wird elektrisch oder hydraulisch oder thermisch betätigt und dient zum Ein- und Ausschalten oder zur stufigen oder stufenlosen Vorgabe der Drehzahl des Lüfters 20. Der Lüfter 20 stellt bei laufendem Verbrennungsmotor 12 und eingeschalteter Kupplung 18 einen Luftstrom in Richtung des Pfeils 24 durch den Kühler 14 und zum Verbrennungsmotor 12 hin bereit.

Den äußeren Umfang des Lüfters 20 umrundet ein Lüfterring 22.

Der Lüfterring 22 bildet einen geschlossenen Ring um den Lüfter 20 und ist an seinem dem Verbrennungsmotor 12 benachbarten Ende mit Streben 26 ausgestattet, die sich radial zur Antriebswelle 16 hin erstrecken. Zwischen den Streben 26 können Freiräume gebildet oder ein Gitter angeordnet sein.

Die Streben 26 des Lüfterrings 22 sind durch eine Lagerung 28 in Form eines Wälzlagers (z. B. Nadel- oder Kugellager) an der Antriebswelle 16 abgestützt. Die Lagerung 28 sichert den Lüfterring 22 gegen eine radiale und gegen eine axiale Bewegung gegenüber der Antriebswelle 16. Da der Lüfterring 22 an der Antriebswelle 16 gelagert ist, die auch den Lüfter 22 trägt, so dass sich keine Relativbewegungen zwischen dem Lüfter 20 und dem Lüfterring 22 ergeben, und da der Lüfterring einteilig, insbesondere aus Kunststoff, und rotationssymmetrisch und demnach mit geringen Toleranzen herstellbar ist, kann der radiale Spalt zwischen dem Lüfter 20 und dem Lüfterring 22 relativ eng gewählt werden, was einen guten Wirkungsgrad des Lüfters 20 und eine geringe Geräuschentwicklung ermöglicht.

An der dem Lüfter 20 zugewandten Seite des Kühlers 14 ist ein Lüftergehäuse 30 befestigt, das die außerhalb des Hüllkreises des Lüfters 20 liegenden Flächen des Kühlers 14 trichterförmig abdeckt und an seiner dem Lüfterring 22 benachbarten Stirnseite ringförmig mit einem Durchmesser endet, der dem Durchmesser des Lüfterrings 22 zumindest näherungsweise entspricht. An dieser Stirnseite des Lüftergehäuses 30 ist ein Entkopplungselement 32 aus in sich elastischem Material (insb. Gummi) angebracht, das auf das Lüftergehäuse 30 aufgeschoben ist und es U-förmig umschließt (s. Figur 2). An der benachbarten Stirnseite des Lüfterrings 22 ist ein gleichartiges Entkopplungselement 34 befestigt.

Die Entkopplungselemente 32, 34 liegen aneinander vorgespannt an. Da der Lüfterring 22 eine Kraft auf das Lüftergehäuse 30 überträgt, sind die Entkopplungselemente 32, 34 in einem bestimmten Maße zusammengepresst. Dadurch wird der Lüfterring 22 in der Drehrichtung des Lüfters 20 fixiert. Die Dichtwirkung der Entkopplungselemente 32, 34 bleibt auf Grund ihrer Elastizität auch dann erhalten, wenn sich der Kühler 14 und mit ihm das Lüftergehäuse 30 gegenüber dem Verbrennungsmotor 12 und dem damit verbundenen Lüfterring 22 bewegt.

Anhand der Figuren ist erkennbar, dass sich eine aus der Kupplung 18, dem Lüfter 20 und dem Lüfterring 22 bestehende Baugruppe vormontieren und dann als komplette Einheit in das Fahrzeug einbauen lässt. Es sind keine zusätzlichen Halter oder dgl. zur Befestigung des Lüfterrings am Verbrennungsmotor 12 oder am Lüftergehäuse 30 notwendig.

## Patentansprüche

1. Lüfterzusammenbau mit:
einem durch eine Antriebswelle (16) mechanisch mit einem Verbrennungsmotor (12) verbindbaren und in Drehung versetzbaren Lüfter (20)
und einem den Lüfter (20) in Umfangsrichtung umschließenden, mit dem Verbrennungsmotor (12) mechanisch verbundenen Lüfterring (22), wobei:
der Lüfterring (22) durch eine drehbare Lagerung (28) in radialer und axialer Richtung an der Antriebswelle (16) abgestützt ist,
und ein indirekt mit dem Verbrennungsmotor (12) verbundenes Lüftergehäuse (30) vorhanden ist, an dem der Lüfterring (22) endseitig anliegt,
**dadurch gekennzeichnet, dass** der Lüfterring (22) mit einer Vorspannung am Lüftergehäuse (30) anliegt, so dass sich eine kraftschlüssige Verbindung ergibt, die den Lüfterring (22) in seiner Umfangsrichtung drehsicher mit dem Lüftergehäuse (30) verbindet.

2. Lüfterzusammenbau nach Anspruch 1, **dadurch gekennzeichnet, dass** das Lüftergehäuse (30) über einen Kühler (14) mit dem Verbrennungsmotor (12) verbunden ist.

3. Lüfterzusammenbau nach Anspruch 1 oder 2, **dadurch gekennzeichnet, dass** der Lüfterring (22) nur durch die drehbare Lagerung (28) und die kraftschlüssige Verbindung mit dem Lüftergehäuse (30) abgestützt ist.

4. Lüfterzusammenbau nach einem der Ansprüche 1 bis 3, **dadurch gekennzeichnet, dass** sich ein flexibles Entkopplungselement (32, 34) zwischen dem Lüfterring (22) und dem Lüftergehäuse (30) befindet.

5. Lüfterzusammenbau nach einem der Ansprüche 1 bis 4, **dadurch gekennzeichnet, dass** der Lüfterring (22) einteilig ist.

6. Lüfterzusammenbau nach einem der Ansprüche 1 bis 5, **dadurch gekennzeichnet, dass** der Lüfterring (22) rotationssymmetrisch ist.

7. Landwirtschaftliches Fahrzeug mit einem Verbrennungsmotor (12) und einem Lüfterzusammenbau nach einem der vorhergehenden Ansprüche.

## Claims

1. Fan assembly having:
a fan (20) which can be mechanically connected to an internal combustion engine (12), and can be set in rotation, by means of a drive input shaft (16),
and a fan ring (22) which surrounds the fan (20) in the peripheral direction and is mechanically connected to the internal combustion engine (12), wherein:
the fan ring (22) is supported on the drive input shaft (16) in the radial and axial direction by means of a rotatable bearing arrangement (28),
and a fan housing (30) is provided which is connected indirectly to the internal combustion engine (12) and against which the fan ring (22) bears at the end side,
**characterized in that** the fan ring (22) bears against the fan housing (30) with a preload, so that a force-fitting connection is generated which connects the fan ring (22), in a rotationally fixed manner in its peripheral direction, to the fan housing (30).

2. Fan assembly according to Claim 1, **characterized in that** the fan housing (30) is connected to the internal combustion engine (12) by means of a cooler (14).

3. Fan assembly according to Claim 1 or 2, **characterized in that** the fan ring (22) is supported only by means of the rotatable bearing arrangement (28) and the force-fitting connection to the fan housing (30).

4. Fan assembly according to one of Claims 1 to 3, **characterized in that** a flexible decoupling element (32, 34) is situated between the fan ring (22) and the fan housing (30).

5. Fan assembly according to one of Claims 1 to 4, **characterized in that** the fan ring (22) is formed in one piece.

6. Fan assembly according to one of Claims 1 to 5, **characterized in that** the fan ring (22) is rotationally symmetrical.

7. Agricultural vehicle having an internal combustion engine (12) and having a fan assembly according to one of the preceding claims.

## Revendications

1. Ensemble de ventilateur, comportant :
- un ventilateur (20) pouvant être assemblé mécaniquement à un moteur à combustion interne (12) par l'intermédiaire d'un arbre d'entraînement (16) et pouvant être entraîné en rotation,
- et une bague de ventilateur (22) entourant le ventilateur (20) dans le sens périphérique et étant assemblée mécaniquement avec le moteur à combustion interne (12), sachant que :
- la bague de ventilateur (22) est supportée dans le sens radial et axial sur l'arbre d'entraînement (16) par un palier (28) rotatif,
- et il est prévu un carter de ventilateur (30), qui est relié indirectement au moteur à combustion interne (12) et sur lequel la bague de ventilateur (22) prend appui du côté de l'extrémité,
**caractérisé en ce que** la bague de ventilateur (22) est en appui sous précontrainte contre le carter de ventilateur (30), de telle sorte qu'il se forme un assemblage par force de frottement, par lequel la bague de ventilateur (22) est reliée solidaire en rotation dans son sens périphérique avec le carter de ventilateur (30).

2. Ensemble de ventilateur selon la revendication 1, **caractérisé en ce que** le carter de ventilateur (30) est relié au moteur à combustion interne (12) par l'intermédiaire d'un radiateur (14).

3. Ensemble de ventilateur selon la revendication 1 ou 2, **caractérisé en ce que** la bague de ventilateur (22) prend appui uniquement par le palier (28) rotatif et l'assemblage par force de frottement avec le carter de ventilateur (30).

4. Ensemble de ventilateur selon l'une quelconque des revendications 1 à 3, **caractérisé en ce qu'**un élément de découplage (32, 34) flexible est situé entre la bague de ventilateur (22) et le carter de ventilateur (30).

5. Ensemble de ventilateur selon l'une quelconque des revendications 1 à 4, **caractérisé en ce que** la bague de ventilateur (22) est réalisée d'un seul tenant.

6. Ensemble de ventilateur selon l'une quelconque des revendications 1 à 5, **caractérisé en ce que** la bague de ventilateur (22) est symétrique en révolution.

7. Véhicule agricole comportant un moteur à combustion interne (12) et un ensemble de ventilateur selon l'une des revendications précédentes.
